# EUROPÄISCHE PATENTSCHRIFT

(11) **EP 0 396 893 B1**
(45) Veröffentlichungstag und Bekanntmachung des Hinweises auf die Patenterteilung: **15.09.1993**
(21) Anmeldenummer: 90105868.5
(22) Anmeldetag: 28.03.1990
(51) Int. Cl.: B65D 71/00

(54) **Verpackung aus Karton od.dgl.**
Cardboard package
Emballage en carton

(30) Priorität: 06.05.1989 DE 3914915
(43) Veröffentlichungstag der Anmeldung: 14.11.1990
(73) Patentinhaber: 4P Nicolaus Kempten GmbH, D-87437 Kempten (DE)
(72) Erfinder: Kuhn, Werner, D-8961 Buchenberg (DE); Schrägle, Walter, D-8960 Kempten (DE); Ramspott, Walter, D-8960 Kempten (DE); Degeler, Birgit, D-8960 Kempten (DE)
(74) Vertreter: Hutzelmann, Gerhard

(56) Entgegenhaltungen:
- BE-A- 847 637
- GB-A- 2 096 972
- US-A- 2 777 630
- US-A- 4 607 786

## Beschreibung

Die Erfindung betrifft eine Verpackung aus Karton od.dgl. für mehrere in wenigstens einer Reihe hintereinander angeordnete flaschenartige Behälter, mit einem aus einem flachliegenden Kartonzuschnitt gefalteten, flachen Unterteil, in welchem die Behälter stehen, die von einem Oberteil überspannt sind, welches ebenfalls aus einem flachliegenden Kartonzuschnitt hergestellt ist.

Es sind in der Praxis zahlreiche Verpackungen dieser Art bekannt, die zum Teil die Behälter als Hülse eng umschließen und dabei den Behältern einen festen Halt gewähren. Zum Entnehmen der Behälter müssen diese Verpackungen jedoch zerstört werden, was meist sehr aufwendig und zeitraubend ist.

Eine andere Art bekannter Verpackungen stellen die oben offenen Träger dar, in welche die Behälter von oben eingestellt werden und aus denen sie leicht entnommen werden können. Dabei ist der erzielte Halt jedoch mehr als bescheiden.

Aus der GB-A-2 096 972 ist darüber hinaus eine Verpackung der genannten Art bekannt, wobei das Oberteil hakenförmige Ansätze aufweist, welche zum Verbinden der beiden Teile zwischen Teilwände der Längsseitenwände eingeschoben sind.

Derartige Verriegelungen sind - wenn sie halten sollen - schwierig einzusetzen und herauszuziehen. Darüber hinaus ist ihre Herstellung sehr materialintensiv, da diese Haken außerhalb des eigentlich notwendigen Zuschnittes seitlich angeformt werden müssen.

Aus der US-A-2 777 630 ist darüber hinaus ein Verriegelungselement mit einem kreisbogenförmigen Lappen bekannt, der zur Verriegelung in einen horizontal verlaufenden Einschnitt einsteckbar ist. Dabei kann das Einstecken jedoch nur erfolgen, wenn die den Lappen tragende Kappe nach dem Einstecken nach oben geschoben werden kann. Damit hat das Oberteil jedoch gegenüber dem Unterteil soviel Spiel, daß ein guter Halt von eingestellten Flaschen nicht erzielbar ist.

Der Erfindung liegt die Aufgabe zugrunde, eine Verpackung der genannten Art so auszugestalten, daß die Behälter zwar einen sehr guten Halt erfahren, trotzdem aber leicht zu entnehmen sind.

Diese Aufgabe wird erfindungsgemäß dadurch gelöst, daß aus dem Innern des Oberteils ausgestanzte bogen- bzw. wellenförmige Abschnitte vorgesehen sind, die in Ausstanzungen des Unterteils eingreifen, wobei sich das Oberteil im Unterteil verriegelt, und wobei die in den Seitenwänden des Unterteils vorgesehenen und zum Eingreifen der am freien Ende des Oberteils angeordneten, bogenförmigen Ansätze bestimmten Einschnitte T-förmig ausgebildet sind.

Damit ist eine ausreichend stabile Verpackung geschaffen, die insbesondere für den Transport vom Hersteller zum Verkäufer den eingestellten Behältern einen sehr guten Schutz bietet; die aber durch einen einzigen Handgriff geöffnet werden kann und dann ein sehr wirkungsvolles Verkaufstray darstellt, das die Behälter im Verkaufsregal noch sicher abstützt, ohne ihre Entnehmbarkeit nachteilig zu beeinflussen.

Durch die T-förmigen Einschnitte in den Seitenwänden des Unterteils ist dabei gewährleistet, daß die bogenförmigen Ansätze des Oberteils leicht eingesteckt werden können, was zu einer sehr wirksamen Arretierung der aus dem Innern ausgestanzten bogen- bzw. wellenförmigen Abschnitte in den entsprechenden Ausstanzungen des Unterteils führt.

Sehr vorteilhaft ist es auch, wenn erfindungsgemäß das Unterteil einen Bodenwand-Abschnitt aufweist, an dem über eine Faltlinie eine Seitenwand angelenkt ist, die ihrerseits gelenkig mit einer Oberwand verbunden ist, die über eine Faltlinie eine weitere Seitenwand trägt, und wenn an den freien Stirnkanten dieser Wände unterschiedlich große Klappen angelenkt sind, welche die Stirnwände des Unterteils bilden, und wenn an der Seitenwand ein weiterer Bodenwand-Abschnitt angelenkt ist, welcher im aufgerichteten Zustand des Unterteils mit dem ersten Bodewand-Abschnitt verklebt oder versiegelt ist.

Damit wird ein insich sehr stabiles Unterteil geschaffen, das auch nach dem Abnehmen des Oberteils seine Eigensteifigkeit bewahrt und den Behältern eine gute Standfestigkeit gibt.

Eine weitere vorteilhafte Ausgestaltung der Erfindung liegt darin, daß das Oberteil eine Deckwand aufweist, mit der es auf den Behältern aufliegt, wobei an dieser Deckwand beiderseits je eine Seitenwand angelenkt ist, die jeweils mit wenigstens einem Ansatz versehen ist, der die entsprechende Seitenwand des Unterteils wenigstens teilweise übergreift.

Dieses Oberteil hält am Unterteil sehr gut, kann jedoch aufgrund der einfachen Befestigung am Unterteil sehr leicht von diesem entfernt werden.

Eine weitere vorteilhafte Ausgestaltung der Erfindung liegt darin, daß die eine Seitenwand des Oberteils mit zwei im Abstand voneinander angeordneten bogenförmigen Abschnitten und die andere Seitenwand mit einem eine Zweipunktanlage erbringenden wellenförmigen Abschnitt versehen ist, während das Unterteil entsprechende Ausstanzungen zur Aufnahme dieser Abschnitte aufweist.

Damit erhält das Oberteil einen noch besseren Halt am Unterteil und kann diesen auch auf die Behälter übertragen.

Eine ganz besonders stabile Verbindung zwischen Ober- und Unterteil wird erfindungsgemäß dadurch erreicht, daß wenigstens eine der beiden Seitenwände des Oberteils mit zwei im Abstand voneinander angeordneten Ansätzen versehen ist.

Eine sehr einfache Ausgestaltung der Verpackung für eine zweireihige Anordnung der Behälter wird erfindungsgemäß dadurch erzielt, daß zwei Unterteile nebeneinander angeordnet sind, deren einander benachbarte Seitenwände mit einander verklebt sind, und daß die auf den Behältern aufliegende Deckwand des Oberteils der Breite von zwei Behälterreihen entspricht.

In der Zeichnung ist die Erfindung anhand von zwei Ausführungsbeispielen veranschaulicht. Dabei zeigen:
- Fig.1: einen flachliegenden Kartonzuschnitt aus dem das Verpackungs-Unterteil hergestellt werden kann,
- Fig.2: einen flachliegenden Kartonzuschnitt, mit dem das Verpackungs-Oberteil aufgerichtet werden kann,
- Fig.3: eine schaubildliche Darstellung einer fertig aufgerichteten und bestückten Verpackung,
- Fig.4: eine Seitenansicht dieser Verackung,
- Fig.5: die gleiche Verpackung jedoch mit abgenommenem Oberteil und
- Fig.6: eine Stirnansicht einer Verpackung mit zwei nebeneinander angeordneten Reihen von Behältern.

Mit 1 ist in Fig.1 ein flachliegender Kartonzuschnitt bezeichnet, der einen Bodenwand-Abschnitt 2 aufweist, an dem über eine Faltlinie 3 eine Seitenwand 4 angelenkt ist. Über eine weitere Faltlinie 5 ist an dieser Seitenwand 4 eine Oberwand 6 angeformt, die ihrerseits unter Zwischenschaltung einer Faltlinie 7 eine weitere Seitenwand 8 trägt. An den freien Kanten dieser vier Wände 2,4,6,8 sind unterschiedlich große Klappen 9 angelenkt, welche sich überlappend die Stirnwände des Unterteils bilden. Die Oberwand 6 ist mit Stanzlinien 11 und Rillinien 12 versehen, durch welche Lappen 13,14 und 15 gebildet sind, die nach unten umgefaltet werden und teilweise an der Bodenwand und den Seitenwänden anliegen. Dadurch wird der Oberwand und damit dem gesamten Unterteil eine hohe Steifigkeit bzw.Verwindungssteifigkeit verliehen. An der Seitenwand 8 ist ein weiterer Bodenwand-Abschnitt 16 über eine Faltlinie 10 angelenkt, der beim Aufrichten des Unterteils mit dem anderen Bodenwand-Abschnitt 2 durch kleben oder siegeln verbunden wird. Die beiden Seitenwände 4 und 8 sind mit Ausstanzungen 17 bzw. 18 sowie T-förmigen Einschnitten 19 versehen, in denen das Verpackungs-Oberteil festgelegt wird. Die T-förmigen Einschnitte 19 verlaufen mit ihrem horizontalen Abschnitt parallel zur benachbarten Faltlinie 3 bzw. 10, in deren Verlauf im Bereich der T-förmigen Einschnitte ebenfalls Einschnitte vorgesehen sind, die eine einwandfreie Faltung ohne Beeinträchtigung der T-förmigen Einschnitte ermöglichen.

Das Oberteil der Verpackung ist ebenfalls aus einem flachliegenden Kartonzuschnitt 20 hergestellt, der eine Deckwand 21 aufweist, an der beiderseits je eine Seitenwand 22,23 angelenkt ist. Die eine Seitenwand 22 ist mit einem Ansatz 24 ausgerüstet, aus dem ein wellenförmig verlaufender Abschnitt 25 ausgestanzt ist, der eine Faltlinie 26 unterbricht. Das freie Ende dieses Ansatzes 24 ist mit zwei bogenförmigen Nasen 27 versehen. Die andere Seitenwand 23 ist mit zwei Ansätzen 28 und 29 versehen, die beide jeweils mit einem bogenförmigen Abschnitt 30 ausgestattet sind, der eine entsprechende Faltlinie 26 unterbricht. Die freien Enden dieser beiden Ansätze tragen wiederum bogenförmige Nasen 27. Am Übergang zwischen der Deckwand 21 und den beiden Seitenwänden 22 und 23 sind übliche Aussparungen 31 vorgesehen, die eine Anpassung des Oberteils an die auftretenden Behältertoleranzen ermöglichen. Darüber hinaus sind in beiden Seitenwänden 22,23 Löcher 32 ausgestanzt, die einen Durchblick auf die einzelnen verpackten Behälter und deren Preisauszeichnung erlauben.
Beim Herstellen der Gesamtverpackung wird -nach dem Aufrichten und Verschließen des Unterteils und dessen Befüllung mit Behältern- das Oberteil über die Behälter gelegt. Die Ansätze 24,28,29 werden an das Unterteil angelegt und die wellen- bzw. bogenförmigen Abschnitte 25,30 in die entsprechenden Ausstanzungen 17 und 18 eingesteckt. Gleichzeitig werden die bogenförmigen Ansätze 27 in die T-förmigen Einschnitte 19 eingedrückt, wodurch die Ansätze einen sehr guten Halt am Unterteil erhalten.

Beim in den Fig.3 und 4 dargestellten Ausführungsbeispiel sind die Ansätze 24,28,29 länger ausgebildet, was aber für die Funktion keine Bedeutung hat. Der Zuschnitt 1 ist zu einem trayartigen Unterteil 100 aufgerichtet und in den in seiner Oberwand gebildeten Öffnungen stecken fünf als Flaschen ausgebildete Behälter 101, die ihrerseits von dem Oberteil 120 gehalten werden.

In Fig.5 ist das Oberteil von der Verpackung abgenommen, was durch einfaches Herausziehen der Abschnitte 25,30 aus den entsprechenden Ausstanzungen 17,18 und der bogenförmigen Ansätze 27 aus den T-förmigen Einschnitten 19 geschehen ist.

Beim in Fig.6 dargestellten Ausführungsbeispiel sind zwei trayartige Unterteile 100 nebeneinander angeordnet und an den dabei benachbarten Seitenwänden miteinander verklebt. Damit ist eine zweireihige Verpackung geschaffen, deren Behälter 101 von einem entsprechend ausgebildeten Oberteil 121 mit breiterer Deckwand gehalten werden.

## Patentansprüche

1. Verpackung aus Karton od.dgl. für mehrere in wenigstens einer Reihe hintereinander angeordnete flaschenartige Behälter, mit einem aus einem flachliegenden Kartonzuschnitt(1) gefalteten, flachen Unterteil(100), in welchem die Behälter(101) stehen, die von einem Oberteil(120) überspannt sind, welches ebenfalls aus einem flachliegenden Kartonzuschnitt(20) hergestellt ist, **dadurch gekennzeichnet**, daß aus dem Innern des Oberteils(20,120) ausgestanzte bogen- bzw. wellenförmige Abschnitte(25,30) vorgesehen sind, die in Ausstanzungen(17,18) des Unterteils eingreifen wobei sich das Oberteil(20,120) im Unterteil(100) verriegelt, und wobei die in den Seitenwänden(2,8) des Unterteils vorgesehen und zum Eingreifen der am freien Ende des Oberteils angeordneten, bogenförmigen Ansätze(27) bestimmten Einschnitte(19) T-förmig ausgebildet sind.

2. Verpackung nach Anspruch 1, **dadurch gekennzeichnet**, daß das Unterteil(100) einen Bodenwand-Abschnitt(2) aufweist, an dem über eine Faltlinie(3) eine Seitenwand(4) angelenkt ist, die ihrerseits gelenkig mit einer Oberwand(6) verbunden ist, die über eine Faltlinie(7) eine weitere Seitenwand(8) trägt, und daß an den freien Stirnkanten dieser Wände unterschiedlich große Klappen(9) angelenkt sind, welche die Stirnwände des Unterteils(100) bilden, und daß an der Seitenwand(8) ein weiterer Bodenwand-Abschnitt(16) angelenkt ist, welcher im aufgerichteten Zustand des Unterteils mit dem ersten Bodenwand-Abschnitt(2) verklebt oder versiegelt ist.

3. Verpackung nach Anspruch 1 od. 2, **dadurch gekennzeichnet**, daß das Oberteil eine Deckwand(21) aufweist, mit der es auf den Behältern(101) aufliegt, wobei an dieser Deckwand(21) beiderseits je eine Seitenwand(22,23) angelenkt ist, die jeweils mit wenigstens einem Ansatz(24,28,29) versehen ist, der die entsprechende Seitenwand(4,8) des Unterteils wenigstens teilweise übergreift.

4. Verpackung nach einem der vorhergehenden Ansprüche, **dadurch gekennzeichnet**, daß die eine Seitenwand(23) des Oberteils mit zwei im Abstand voneinander angeordneten bogenförmigen Abschnitten(30) und die andere Seitenwand mit einem eine Zweipunktanlage erbringenden wellenförmigen Abschnitt(25) versehen ist, während das Unterteil entsprechende Ausstanzungen(17,18) zur Aufnahme dieser Abschnitte aufweist.

5. Verpackung nach einem der vorhergehenden Ansprüche, **dadurch gekennzeichnet**, daß wenigstens eine der beiden Seitenwände(22,23) des Oberteils mit zwei im Abstand voneinander angeordneten Ansätzen(28,29) versehen ist.

6. Verpackung nach einem der vorhergehenden Ansprüche, **dadurch gekennzeichnet**, daß zwei Unterteile(100) nebeneinander angeordnet sind, deren einander benachbarte Seitenwände(4,8) mit einander verklebt sind, und daß die auf den Behältern(101) aufliegende Deckwand(21) des Oberteils der Breite von zwei Behälterreihen entspricht.

## Claims

1. Pack made from board or a similar material for several bottle-like containers arranged behind each other in at least one row, with a shallow base section (100) that is folded from a flat board blank (1), in which the containers (101) stand that are covered by a top section (120) which is also made from a flat board blank (20), **wherein** curved or wave-shaped sections (25, 30) cut from the inside of the top section (20, 120) are provided that engage cuts (17, 18) in the base section (100) and the cuts (19) provided in the side panels (2, 8) of the base section to engage the curved projections (27) located at the free end of the top section are T-shaped.

2. Pack according to claim 1, **wherein** the base section (100) has a base panel section (2) to which a side panel (4) is hinged (via a folding line (3)), which is in turn hinged to a top panel (6) which is connected to a further side panel (8) by a folding line (7) and **wherein** flaps (9) of different sizes, which form the end panels of the base section (100), are hinged to the free edges of these panels and **wherein** a further base panel section (16), which is glued or sealed to the first base panel section (2) when the base section is erected, is hinged to the side panel (8).

3. Pack according to claim 1 or 2, **wherein** the top section has a top panel (21) that rests on the containers (101), a side panel (22, 23), which is provided with at least one extension (24, 28, 29) that overlaps the corresponding side panel (4, 8) of the base section to at least some extent, being hinged to each side of this top panel (21).

4. Pack according to one of the previous claims, **wherein** one side panel (23) of the top section is provided with two curved sections (30) located a distance apart and the other side panel is provided with a wave-shaped section (25) to engage the base section at two points, while the base section has appropriate cuts (17, 18) to accommodate these sections.

5. Pack according to one of the previous claims, **wherein** at least one of the two side panels (22, 23) of the top section is provided with two extensions (28, 29) located a distance apart.

6. Pack according to one of the previous claims, **wherein** two base sections (100) are located next to each other, the adjacent side panels (4, 8) of which are glued together, and **wherein** the top panel (21) of the top section resting on the containers (101) is as wide as two rows of containers.

## Revendications

1. Emballage en carton ou analogue, pour plusieurs récipients du genre de bouteilles, disposés les uns derrières les autres en au moins une rangée, avec une partie inférieure (100) plane, pliée à partir d'un flan en carton (1) déployé, dans laquelle se tiennent les récipients (101), recouverts par une partie supérieure (120) fabriquée également à partir d'un flan en carton (20) plan, caractérisé en ce que sont prévues des sections (25, 30) à forme arquée ou ondulée, obtenues par estampage de l'intérieur de la partie supérieure (20, 120) et s'engageant dans des échancrures d'estampages (17, 18) de la partie inférieure, la partie supérieure (20, 120) se verrouillant dans la partie inférieure (100) et des entailles (19), prévues dans les parois latérales (2, 8) de la partie inférieure et conçues pour l'engagement des appendices arqués (27) disposées à l'extrémité libre de la partie supérieure, étant réalisées en forme de T.

2. Emballage selon la revendication 1, caractérisé en ce que la partie inférieure (100) présente une section de paroi de fond (2) sur laquelle est articulée, par l'intermédiaire d'une ligne de pliage (3), une paroi latérale (4), reliée de son coté, de manière articulée, à une paroi supérieure (6) portant, par l'intermédiaire d'une ligne de pliage (7), une autre paroi latérale (8), et en ce que, sur les arêtes frontales libres de ces parois sont articulés des volets (9) de tailles différentes, qui forment les parois frontales de la partie inférieure (100), et en ce que, sur la paroi latérale (8), est articulée une autre section de fond (16), collée ou scellée, à la première paroi de section de fond (2), à l'état érigé de la partie inférieure.

3. Emballage selon la revendication 1 ou 2 caractérisé en ce que la partie inférieure présente une paroi de couvercle (21), à l'aide de laquelle elle repose sur les récipients (101), une paroi latérale (22, 23) étant articulée sur chacun des deux côtés de cette paroi de couvercle (21) et pourvue respectivement d'au moins un appendice (24, 28, 29) chevauchant au moins partiellement la paroi latérale (4, 8) correspondante de la partie inférieure

4. Emballage selon l'une des revendications précédentes, caractérisé en ce qu'une paroi latérale (23) de la partie supérieure est pourvue de deux sections arquées (30) disposées à distance l'une de l'autre, et l'autre paroi latérale est pourvue d'une section ondulée (25) offrant un appui en deux points, tandis que la partie inférieure présente des estampages (17, 18) correspondants, pour recevoir ces sections

5. Emballage selon l'une des revendications précédentes, caractérisaé en ce qu'au moins l'une des deux parois latérales (22, 23) de la partie supérieure est pourvue de deux appendices (28, 29) disposés à distance l'un de l'autre.

6. Emballage selon l'une des revendications précédentes, caractérisé en ce que deux parois inférieures (100) sont disposées l'une à côté de l'autre, dont les parois latérales (4, 8), voisines l'une de l'autre, sont collées ensemble et ce que la paroi de couvercle (21), reposant sur les récipients (101), de la partie supérieure correspond à la largeur de deux rangées de récipients.
